# EUROPÄISCHE PATENTANMELDUNG

(11) **EP 0 203 527 A1**
(43) Veröffentlichungstag der Anmeldung: **03.12.1986**
(21) Anmeldenummer: 86106955.7
(22) Anmeldetag: 22.05.1986
(51) Int. Cl.: B26B 21/40

(54) **Handrasierapparat**

(30) Priorität: 24.05.1985 DE 3518703
(71) Anmelder: MERKUR Stahlwaren Wolfgang Hannemann, D-5650 Solingen 1 (DE)
(72) Erfinder: Fierus, Udo, D-5090 Leverkusen 1 (DE); Fierus, Gerd, D-5090 Leverkusen 1 (DE)
(74) Vertreter: Pürckhauer, Rolf, Dipl.-Ing.

(57) **Zusammenfassung**

Der Handrasierapparat für auswechselbare Doppelklingenköpfe weist einen Adapter (1) zum Aufsetzen eines Doppelklingen-Schwingkopfes (10) auf. Der Adapter (1) ist ein einstückiges Spritzteil aus federelastischem bruchfestem Kunststoff. Er kann in eine Quernut (6) eines Handgriffs (5) des Rasierapparates eingesetzt werden, wobei er mit federnden Krallen (3) beide Enden eines Kopfstücks (4) des Handgriffs (5) umgreift. Ferner weist der Adapter (1) an seitlich federnden Armen (7) Lagerzapfen (8) auf, die in entsprechende Bohrungen (9) des Doppelklingen-Schwingkopfes (10) eingerastet werden können. Zwischen den Armen (7) ist eine einstückig angeformte, den Doppelklingen-Schwingkopf (10) im unbelasteten Zustand in einer neutralen, etwa mittleren Schwingstellung haltende Federzunge (12) vorgesehen.

## Beschreibung

Die Erfindung bezieht sich auf einen Handrasierapparat für auswechselbare Doppelklingenköpfe.

Solche Handrasierapparate für Doppelklingenköpfe sind in zwei Ausführungen bekannt: solche für feststehende Doppelklingenköpfe und solche für begrenzt schwenkbar gelagerte Klingenköpfe, d.h. für Doppelklingen-Schwingköpfe, die sich laut Werbung der Gesichts- und Kinnkontur bei Gebrauch anpassen sollen. Nun gibt es Leute, die die feststehende Doppelklinge bevorzugen, und solche, die lieber den Doppelklingen-Schwingkopf verwenden, und es gibt vermutlich auch solche, die mal diesen und mal jenen verwenden möchten, was auch vom Anwendungsfall abhängig sein kann.

Für beide Systeme ist bisher je ein gesonderter Handgriff erforderlich, so daß bei einem Handgriff immer nur ein Klingensystem, feststehend oder schwingend, verwendbar ist.

Der Erfindung liegt die Aufgabe zugrunde, einen Handrasierapparat zu schaffen, mit dem beide Systeme verwendet werden können.

Diese Aufgabe wird erfindungsgemäß durch Vorsehen eines Adapters zum Aufsetzen eines Doppelklingen-Schwingkopfes gelöst.

Dieser Adapter, der einfach anzuwenden ist, wenn ein Handrasierapparat für feststehende Doppelklingen in einen solchen für Doppelklingen-Schwingköpfe umgewandelt werden soll, ist ein einfaches einstückiges Spritzteil aus federelastischem bruchfestem Kunststoff und kann in eine Quernut eines sonst für feststehenden Doppelklingenkopf bestimmten Handgriffs des Rasierapparates eingesetzt werden. Dabei umgreift er mit Federkrallen beide Enden eines Kopfstücks des Handgriffs. An seitlich federnden Armen sind Lagerzapfen angeformt, die in entsprechende Bohrungen eines handelsüblichen Doppelklingen-Schwingkopfes eingerastet werden können. Eine ebenfalls einstückig angeformte Federzunge hält den Doppelklingen-Schwingkopf im unbelasteten Zustand in einer neutralen Schwingstellung

Während bei den bekannten Doppelklingen-Schwingkopf-Rasierapparaten die Mechanik für die Schwinglagerung und für das Halten des Schwingkopfes in einer Neutralstellung eine Anzahl gesonderter Einzelteile erforderlich ist, werden all diese Funktiₗ nen von dem sehr kostengünstig herstellbaren erfindungsgemäßen Adapter übernommen, der in Verbindung mit dem Handgriff für fes stehende Doppelklingen verwendbar ist und als Zusatzteil mitgeliefert werden kann.

In der Zeichnung ist ein Ausführungsbeispiel der Erfindung dargestellt. Dabei zeigen
Fig. 1 eine stark vergrößerte Seitenansicht des Adapters, wobei die übrigen Teile des Handrasierapparates strichpunktiert angedeutet sind,
Fig. 2 die Draufsicht des Adapters in der gleichen Vergrößerung und die
Fign. 3 bis 5 in drei verschiedenen Ansichten den Handgriff des Rasierapparates.

Der in den Fign. 1 und 2 dargestellte Adapter 1 ist ein einstückiges Spritzteil aus bruchfestem, aber federelastischem Kunststoff. Der Adapter 1 weist einen länglichen Block 2 auf, an dessen Enden je eine federnde Kralle 3 angeformt ist. Die Krallen 3 können an den Enden eines Kopfstücks 4 eines strichpunktiert angedeuteten, in den Fign 3 bis 5 im einzelnen dargestellten Handgriffs 5 eingerastet werden, wobei der Block 2 des Adapters 1 in einer Quernut 6 des Kopfstücks 4 liegt (siehe auch Fig. 4).

In entgegengesetzter Richtung zu den Krallen 3 erstrecken sich parallel zueinander zwei einstückig angeformte, seitlich federnde Arme 7 mit einander zugewandten Lagerzapfen 8, die in Bohrungen 9 eines schematisch in strichpunktierten Linien angedeuteten Doppelklingen-Schwingkopfes 10 eingerastet werden können. Ein in der Längsmitte des Doppelklingen-Schwingkopfes 10 angeformter Ansatz 11 drückt dabei auf eine Federzunge 12, die am Adapter 1 einstückig angeformt ist und den Schwingkopf 10 federnd immer in eine neutrale mittlere Schwingstellung bringt und in dieser Stellung hält, wenn der Schwingkopf 10 unbelastet ist.

Wie die Fign. 3 bis 5 erkennen lassen, ist das Kopfstück 4 des Handgriffs 5 an den quer zu letzterem verlaufenden Längskanten mit Flanschen 13 versehen (siehe auch Fig. 1), auf die praktisch jeder handelsübliche Doppelklingenkopf dieses Systems (nicht dargestellt) aufgeschoben werden kann, wenn der Adapter 1 nicht aufgesetzt ist. Durch Vorsehen der Bohrungen 9 kann der feststehende Doppelklingenkopf nach Aufsetzen des Adapters 1 auch als Schwingkopf, wie 10, verwendet werden, so daß in ein und demselben Handrasierapparat beide Systeme verwirklicht sind.

Wie aus den Fign. 3 bis 5 ferner hervorgeht, hat der Handgriff 5 eine ergonomisch optimale Form mit einer sehr angenehm in der Hand liegenden balligen Verdickung 14 zum Griffende hin.

## Patentansprüche

1. Handrasierapparat für auswechselbare Doppelklingenköpfe, gekennzeichnet durch einen Adapter (1) zum Aufsetzen eines Doppelklingen-Schwingkopfes (10).

2. Handrasierapparat nach Anspruch 1, dadurch gekennzeichnet, daß der Adapter (1) ein einstückiges Spritzteil aus federelastischem bruchfestem Kunststoff ist, daß er in eine Quernut (6) eines Handgriffs (5) des Rasierapparates einsetzbar ist und mit federnden Krallen (3) beide Enden eines Kopfstücks (4) des Handgriffs (5) umgreift, daß er ferner an seitlich federnden Armen (7) Lagerzapfen (8) aufweist, die in entsprechende Bohrungen.(9) des Doppelklingen-Schwingkopfes (10) einrastbar sind, und daß der Adapter (1) zwischen den Armen (7) eine einstückig angeformte, den Doppelklingen-Schwingkopf (10) im unbelasteten Zustand in einer neutralen, etwa mittleren Schwingstellung haltende Federzunge (12) aufweist.
